# EUROPÄISCHE PATENTSCHRIFT

(11) **EP 2 669 901 B1**
(45) Veröffentlichungstag und Bekanntmachung des Hinweises auf die Patenterteilung: **16.09.2015**
(21) Anmeldenummer: 12305609.5
(22) Anmeldetag: 01.06.2012
(51) Int. Cl.: H01B 7/18, H01B 7/32

(54) **Kabel mit Verschleißanzeige**
Cable with wear indicator
Câble avec indicateur d'usure

(43) Veröffentlichungstag der Anmeldung: 04.12.2013
(73) Patentinhaber: Nexans, 75008 Paris (FR)
(72) Erfinder: Meyer, Matthias, 90419 Nürnberg (DE); Lankes, Christian, 90537 Feucht (DE)
(74) Vertreter: Döring, Roger

(56) Entgegenhaltungen:
- EP-A2- 0 802 542
- DE-A1-102009 047 745
- JP-A- 2001 043 748
- JP-A- 2006 286 304
- JP-A- 2011 222 364
- US-A- 5 690 146
- US-B1- 6 207 902

## Beschreibung

Die vorliegende Erfindung betrifft ein Kabel mit einer Verschleißanzeige, die durch eine Anzeigeeinrichtung für den Abnutzungszustand des Kabels gebildet ist, sowie die Verwendung als Anzeigeeinrichtung für den Abnutzungszustand, beispielsweise durch Abrieb. Für die Zwecke der Erfindung sind optional Leitungen vom Begriff Kabel eingeschlossen.

Bevorzugt betrifft die Erfindung Kabel, die Bestandteil einer Schleppkette bilden, beispielsweise Kabel, die in gegeneinander beweglichen Gliedern einer Halterung angeordnet sind. Bevorzugt betrifft die Erfindung ein Verfahren, bei dem der Mantel des Kabels einer mechanischen Beanspruchung, insbesondere durch Abrieb belastet wird.

Bevorzugt weist ein Kabel innerhalb seines Außenmantels einen Innenmantel auf, und wahlweise innerhalb des Außenmantels eine daran angrenzende Schirmung aus Metall oder leitfähigem Polymer und/oder eine Wicklung, z.B. innerhalb oder außerhalb der Schirmung angeordnet, insbesondere eine papierhaltige oder keramikhaltige Wicklung.

### Stand der Technik

Die US 2007/0089898 A1 beschreibt ein für Induktionsschleifen im Straßenbau geeignetes Kabel, das sich durch zwei Schichten aus z.B. vernetztem Polyethylen auszeichnet, die den Mantel bilden.

Die EP 2367177 A1 beschreibt ein Verfahren zur Herstellung von Kabeln, bei dem durch eine gemeinsame Düse zwei Massen konzentrisch um verseilte Adern aufgetragen werden, die einen Innenmantel mit etwa konstanter Schichtdicke und einen darauf aufliegenden Außenmantel bilden, der die durch den Innenmantel nachgebildeten Zwickel der verseilten Adern ausfüllt und einen zylindrischen Außenumfang bildet.

Diese bekannten Kabel weisen den Nachteil auf, dass bei Abrieb des Mantels unmittelbar eine darunterliegende Funktionsschicht beeinträchtigt wird.

Die JP 2001 043748 A zeigt in der englischen Zusammenfassung ein Kabel mit einem Mantel aus zwei unterschiedlich gefärbten Schichten, die eine zackenförmige Grenzschicht haben. Die beiden Schichten sind unterschiedlich gefärbt, um Abrieb anzuzeigen.

Die englische Zusammenfassung der JP 2006 286304 zeigt für ein Kabel, das gegen Abrieb durch Bäume beständig sein soll, innerhalb einer umfassenden Hülle drei Kabel, die jeweils einen Mantel aus einer abriebfesten Schicht und einer darunterliegenden Anzeigeschicht aufweisen, die unterschiedlich gefärbt sind. Da die die Schicht als abriebfest und die darunterliegende Schicht als Anzeigeschicht bezeichnet ist, ist davon auszugehen, dass die jeweiligen Polymermischungen unterschiedlich sind.

Die EP 0 802 542 A2 zeigt ein Kabel, bei dem eine außenliegende Halbleiterschicht auf einer Isolierschicht mit jeweils unterschiedlichen Farben angeordnet ist, um Abrieb zu zeigen..

Die US 6,207,902 B zeigt ein Kabel an einem beweglichen Arin, das einen Mantel und eine darunter liegende Isolierschicht in kontrastierender Farbe hat Ein mehrschichtiger Mantel wird nicht genannt.

Die englische Zusammenfassung der JP 20112223 64 zeigt nur einen Leiter mit einer Innenschicht und einer Außenschicht, die Licht reflektieren sollen.

Die DE 10 2009 047745 A1 zeigt ein Kabel mit einer Indikatorschicht, die zwischen einem Innenmantel und einem Außenmantel liegt und bei Beschädigung des Außenmantels austreten soll. Die Indikatorschicht ist nicht als Mantelschicht zu qualifizieren, da sie keine mechanische Festigkeit hat.

Die Aufgabe der Erfindung liegt darin, ein Kabel mit einem Aufbau bereitzustellen, der zur Verwendung als Verschleißanzeige für den Abnutzungszustand des Kabels geeignet ist, sowie ein Verfahren zur Herstellung des Kabels.

### Allgemeine Beschreibung der Erfindung

Die Erfindung löst die Aufgabe mit den Merkmalen der Ansprüche und insbesondere mit einem Kabel, das zumindest einen elektrischen oder optischen Leiter aufweist, vorzugsweise zwei oder mehr Leiter, die jeweils mit einer Isolierung versehen sind und Adern bilden, die bevorzugt miteinander verseilt sind.

Das Kabel zeichnet sich dadurch aus, dass der Außenmantel eine erste Schicht aufweist, die die Außenoberfläche des Kabels bildet und eine innerhalb der ersten Schicht angrenzend angeordnete zweite Schicht, die durchgängig eine von der Farbe der ersten Schicht abweichende Farbe aufweist, z.B. eine Kontrastfarbe zur ersten Schicht, wobei der Außenmantel eine innerhalb der zweiten Schicht angrenzend angeordnete dritte Schicht aufweist, die durchgängig eine von der Farbe der ersten und/oder der zweiten Schicht abweichende Farbe aufweist, insbesondere eine Kontrastfarbe. Für die Zwecke der Erfindung wird die Färbung einer Schicht bzw. einer Polymermischung als Farbe bezeichnet, die sich aus deren Bestandteilen ergibt, wobei der Gehalt an Farbstoff optional ist. Dabei besteht die Durchgängigkeit der Farbe darin, dass die Schicht durch ihre gesamte Schichtdicke die abweichende Farbe bzw. die Kontrastfarbe aufweist. Optional ist die Kontrastfarbe eine Komplementärfarbe. Bevorzugt ist die erste Schicht nicht fluoreszierend und nicht phosphoreszierend, insbesondere ist die erste Schicht schwarz, z.B. durch einen Gehalt an Ruß, und die zweite und/oder dritte Schicht weist eine nicht fluoreszierende oder eine fluoreszierende oder phosphoreszierende abweichende Farbe, insbesondere eine Kontrastfarbe auf. Bei einem Außenmantel aus zwei Schichten ist insbesondere die zweite Schicht gelb, orange oder rot, bei einem Außenmantel mit oder aus drei Schichten ist bevorzugt die zweite Schicht weiß, gelb oder orange und die dritte Schicht ist rot.

Die Kontrastfarbe für die zweite und dritte Schicht kann z.B. für eine erste Schicht, die schwarz, grau oder weiß ist, aus den Farben ausgewählt sein, die gelb bis rot ist, z.B. rot, orange oder gelb, grün oder violett bis blau umfassen oder daraus bestehen, die optional fluoreszierend oder phosphoreszierend sein können. Für den Fall, dass die erste Schicht eine Farbe aufweist, beispielsweise rot, blau, gelb, grün, kann die zweite Schicht eine Kontrastfarbe dazu aufweisen, z.B. wie dies in Tabelle 1 aufgeführt ist.

Das Kabel kann z.B. ein Flachbandleiter mit einem Außenmantel ovalen bis gestreckten Querschnitts sein, eine andere Geometrie aufweisen oder ein Rundkabel mit einem Außenmantel mit ringförmigen Querschnitt sein, wahlweise mit zwischen dem Innenmantel und dem Außenmantel angeordneter Schirmung und/oder Wicklung. Der Außenmantel liegt bevorzugt auf einem Innenmantel auf, optional auf einer Wicklung und/oder Schirmung.

Das Kabel ist durch den Außenmantel mit zumindest einer ersten und einer innerhalb und angrenzend an die erste Schicht angeordneten zweiten Schicht in abweichender Farbe, z.B. in Kontrastfarbe, mit einer innerhalb und angrenzend an die zweite Schicht angeordneten dritten Schicht in zur Farbe der ersten und/oder zu der zweiten Schicht abweichender Farbe, insbesondere in Konstrastfarbe, zur Verwendung als Anzeigeeinrichtung für den Abnutzungsgrad, insbesondere für den Abnutzungsgrad durch Abrieb geeignet. Entsprechend betrifft die Erfindung auch die Verwendung des Außenmantels des Kabels als Anzeigeeinrichtung für den Abnutzungszustand des Kabels, insbesondere durch Abrieb.

Bevorzugt haben die Schichten des Außenmantels entlang ihres Umfang eine einheitliche Schichtdicke. Die Schichtdicken können untereinander gleich sein. Optional ist die erste Schicht wesentlich dicker als die zweite und/oder als die dritte Schicht, z.B. kann die zweite und/oder dritte Schicht eine Dicke von 2 bis 30%, bevorzugt von 5 bis 10% der Dicke der ersten Schicht aufweisen, so dass der Abrieb im Wesentlichen die erste Schicht reduziert und erst nach Durchrieb der ersten Schicht die unter der ersten Schicht liegende zweite und/oder dritte Schicht sichtbar wird und den Abrieb der ersten Schicht anzeigt.

Die Kontrastfarben der Schichten, die den Außenmantel bilden, machen den Außenmantel bzw. das Kabel mit diesem Außenmantel zur Verwendung als Anzeigeeinrichtung für den Abnutzungszustand bzw. als Verschleißanzeige geeignet, da eine Abnutzung, beispielsweise durch Abrieb, zunächst die erste Schicht abschnittsweise abträgt und dadurch die zweite Schicht sichtbar werden lässt und durch weitere Abnutzung auch die zweite Schicht abträgt und die dritte Schicht sichtbar werden lässt. Durch die Einfärbung der Schichten des Außenmantels in Kontrastfarben wird ein bei Abtrag der ersten Schicht optisch einfach zu identifizierendes Signal für den Abnutzungszustand erzeugt, sodass rechtzeitig vor Beschädigung einer Schirmung, einer Wicklung oder der Adern innerhalb des Kabels der Abtrag des Außenmantels sichtbar wird und daher ein optisches Signal erkennbar wird, das die Abnutzung bis hin zum Ende der Gebrauchsdauer des Kabels anzeigt und die Reparatur oder den Austausch des Kabels auslösen kann. Ein Vorteil des Kabels liegt darin, dass dieses optische Signal, das durch den abschnittsweisen Abtrag zumindest der ersten Schicht des Außenmantels sichtbar wird, beim funktionsfähigen Kabel bzw. vor Beeinträchtigung der Funktionsfähigkeit oder Betriebssicherheit des Kabels erzeugt wird.

Entsprechend betrifft die Erfindung auch ein Verfahren zum Betrieb einer elektrischen Vorrichtung mit dem Schritt der mechanischen Abnutzung eines erfindungsgemäßen Kabels, das sich durch den zumindest abschnittsweisen Abtrag zumindest der ersten Schicht des Außenmantels des Kabels von der zweiten und/oder dritten Schicht auszeichnet, vorzugsweise mit dem anschließenden Reparieren oder Austauschen des Kabels gegen eines mit geringerem Nutzungsgrad, bzw. gegen ein neues Kabel. Bei dem Verfahren kann das Kabel relativ zu einer Oberfläche bewegt werden, beispielsweise durch Anordnung des Kabels in einer aus angelenkten Gliedern bestehenden Führung, sodass das Kabel einen Teil einer Schleppkette bildet.

Ein erfindungsgemäßes Kabel ist daher insbesondere zur Verwendung als Schleppkette, bzw. als Teil einer Schleppkettenanordnung geeignet, und/oder zur Verwendung als mobiles und/oder abriebbelastetes Kabel, z.B. als mobile Kabel für den Bergbau oder Tagebau, oder als zwischen zwei relativ zueinander beweglichen Halteeinrichtungen befestigtes und abriebbelastetes Kabel, z.B. als Kabel eines Roboterarms.

Das zur erfindungsgemäßen Verwendung geeignete Kabel kann durch nacheinander folgende Extrusion der Schichten, die den Außenmantel bilden, erzeugt werden, wahlweise durch nacheinander folgende Extrusion oder durch gleichzeitige Extrusion der den Außenmantel bildenden Schichten. Die gleichzeitige Extrusion kann beispielsweise mit einer Düse erfolgen, durch deren Zentralkanal die innerhalb des Außenmantels angeordneten Elemente des Kabels geführt werden, um welchen für jede Schicht eine Polymermischung mit ringförmigem Querschnitt extrudiert wird, wobei anschließend das Kabel einschließlich des Außenmantels durch eine Düse bewegt wird, um die Außenfläche des Kabels zu formen. Die Schichten des Außenmantels können durch eine Extrusionsdüse extrudiert werden, die beispielsweise aus der EP 2367177 bekannt ist und ringförmige Zuführungskanäle aufweist, die konzentrisch angeordnet sind und eine konzentrische Extrusion der Schichten des Außenmantels um die innerhalb des Außenmantels angeordneten Elemente des Kabels erlaubt. Bei der nacheinander folgenden Extrusion der den Außenmantel bildenden Schichten wird zunächst die Schicht des Außenmantels mit dem kleinsten Radius um die innerhalb des Außenmantels angeordneten Elemente des Kabels extrudiert. Die Schicht des Außenmantels mit dem kleinsten Radius kann die dritte oder zweite Schicht sein. Anschließend wird die Schicht mit dem nächst größeren Radius per Extrusion auf die bereits extrudierte Schicht extrudiert, bis abschließend die erste Schicht per Extrusion aufgetragen wird.

Die Schichten des Außenmantels bestehen aus jeweils derselben Polymermischung, der jeweils der Farbstoff für die spezifische Einfärbung der Schicht zugesetzt ist. Ein Außenmantel aus Schichten derselben Polymermischung, die jeweils einen Farbstoff für die spezifische Einfärbung der Schicht enthalten, hat den Vorteil der festen, klebenden Verbindung der Schichten und bietet für das Herstellungsverfahren den Vorteil, dass eine Polymermischung angesetzt und anteilig mit den für die Schichten spezifischen Farbstoffen versetzt werden kann, insbesondere bei gleichzeitiger Extrusion der den Außenmantel bildenden Schichten.

### Genaue Beschreibung der Erfindung

Die Erfindung wird nun genauer mit Bezug auf die Figuren beschrieben, die schematisch
- in Figur 1 einen Querschnitt durch ein erfindungsgemäßes Kabel,
- in Figur 2 eine Aufsicht auf ein erfindungsgemäßes Kabel und
- in Figur 3 eine weitere Aufsicht auf ein erfindungsgemäßes Kabel zeigen.

In den Figuren bezeichnen gleiche Bezugsziffern funktionsgleiche Elemente. Der Querschnitt von Figur 1 zeigt ein Kabel mit drei Adern aus jeweils einem Leiter 1 mit einer Isolierung 2, die miteinander verseilt sind und von einem Innenmantel 3 umfasst sind. Der Außenmantel besteht aus einer ersten Schicht 4, die die Außenfläche des Kabels bildet und innerhalb derer eine zweite Schicht 5 anliegt. In der zweiten Schicht 5 liegt unmittelbar angrenzend eine dritte Schicht 6 an. Die zweite Schicht 5 ist in einer Kontrastfarbe zur ersten Schicht 4 eingefärbt. Die dritte Schicht 6 ist in einer Kontrastfarbe zur ersten Schicht 4 und zur zweiten Schicht gefärbt. Bevorzugte Farbkombinationen der Schichten des Außenmantels sind in der nachfolgenden Tabelle angegeben:

**Tabelle 1: Farben der Schichten des Außenmantels:**

| | zweite Schicht weiß bis gelb | zweite Schicht orange | zweite Schicht rot | zweite Schicht grün | zweite Schicht violett bis blau |
|---|---|---|---|---|---|
| erste Schicht schwarz | dritte Schicht rot oder blau | dritte Schicht rot oder blau | dritte Schicht weiß bis gelb, violett bis blau oder grün | dritte Schicht weiß bis gelb, orange, rot oder violett bis blau | dritte Schicht weiß bis gelb oder rot, orange oder grün |
| erste Schicht weiß | dritte Schicht rot, violett bis blau, grün oder schwarz | dritte Schicht rot oder, violett bis blau, grün oder schwarz | dritte Schicht gelb, violett bis blau, grün oder schwarz | dritte Schicht gelb bis orange, rot oder violett bis blau, oder schwarz | dritte Schicht gelb bis orange oder rot oder schwarz |
| erste Schicht violett | dritte Schicht grün oder schwarz | dritte Schicht grün oder schwarz | dritte Schicht grün, weiß, gelb oder schwarz | dritte Schicht rot, orange, gelb oder schwarz | - |
| erste Schicht orange | dritte Schicht grün oder schwarz | - | dritte Schicht grün, weiß oder schwarz | dritte Schicht violett bis blau, weiß oder schwarz | dritte Schicht grün, weiß oder schwarz |
| erste Schicht grün | dritte Schicht rot oder schwarz | dritte Schicht violett, blau oder schwarz | dritte Schicht weiß, gelb oder schwarz | - | dritte Schicht gelb, orange, weiß oder schwarz |
| erste Schicht grau | dritte Schicht rot oder blau | dritte Schicht rot oder blau | dritte Schicht weiß bis gelb, violett bis blau oder grün | dritte Schicht weiß bis gelb, orange, rot oder violett bis blau | dritte Schicht weiß bis gelb oder rot, orange oder grün |

Die in Tabelle 1 angegebenen Farbkombination sind ausgewählte Beispiele, es kann aber auch jede andere Farbkombination der Schichten gewählt werden, bei der die Schichten des Außenmantels voneinander abweichende Farben aufweisen, so dass sie optisch einfach unterscheidbar sind und den Verschleißzustand erkennen lassen.

Die Schichten können aus einer Polymermischung bestehen, die die folgende Zusammensetzung aufweist:
5 bis 100 phr Polymer,
optional 2 bis 900 phr mineralischer Füllstoff, z.B. Kreide, Aluminiumhydroxid, Kaolin,
optional 5 bis 400 phr Weichmacher,
0,01 bis 15 phr Farbstoff, z.B. Ruß, weißes und/oder farbiges Pigment,
0,1 bis 80 phr Verarbeitungshilfsmittel, z.B. Wachs, Fettsäuren,
wobei das Polymer z.B. TPU (thermoplastisches Polyurethan),
TPO (Thermoplastisches Olefinelastomer),
TPV (Thermoplastisches Kautschukvulkanisat),
TPC (Thermoplastisches Copolyesterelastomer),
TPA (Thermoplastisches Polyamidelastomer),
TPU (Thermoplastisches Urethanelastomer),
TPS (Thermoplastisches Styrolelastomer),
CR (Polychloroprenelastomer),
CM (Chlorpolyethylenelastomere),
EPDM (Ethylenpropylendienelastomer),
EPM (Ethylenpropylenelastomer),
CSM (Chlorsulfonylpolyethylenelastomer),
NBR (Acrylnitrilbutadienelastomer),
ACM (Polyacrylatelastomer), -
NR (Naturkautschuk) bzw. IR (synthetisches Polyisoprenelastomer),
HNBR (hydriertes Acrylnitrilbutadienelastomer),
FKM (Fluorelastomer),
BR (Butadienelastomer),
IIR (Butylelastomer), CIIR (Chlobutylelastomer), BIIR (Brombutylelastomer),
SBR (Styrolbutadienelastomer),
SIR (Silikonelastomer)
PVC (Polyvinylchlorid),
PA (Polyamid),
PP (Polypropylen),
PE (Polyethylen),
EVA (Polyethylenvinylacetat),
EBA (Polybutylacrylat),
PEEK (Polyetheretherketon),
POM (Polyoxymethylen),
PBT (Polybutylenterephthalat),
PET (Polyethylenterephthalat),
ETFE (Polyethylen-Tetrafluorethylen),
PTFE (Polytetrafluorethylen),
PFA (Polytetrafluorethylen-Perfluorpropylvinylether),
FEP (Polytetrafluorethylen-Hexafluorpropylen),
MFA ((Polytetrafluorethylen-Perfluormethylvinylether) oder eine Mischung von zumindest zweien dieser ist.

Als Farbstoff kann der ersten Schicht z.B. Ruß (erste Schicht schwarz) oder Titandioxid (erste Schicht weiß), der zweiten Polymermischung ein gelber Farbstoff (zweite Schicht gelb) und der dritten Polymermischung Paligonrot (dritte Schicht rot) zugesetzt sein.

Fig. 2 zeigt in einem Ausschnitt eines Kabels nach Fig. 1 in Aufsicht, dass nach Abrieb eines Abschnitts der ersten Schicht 4 die zweite Schicht 5 sichtbar wird. Da generell bevorzugt ist, dass die Schichten des Außenmantels im wesentlichen dieselbe Widerstandsfähigkeit aufweisen, insbesondere mit Ausnahme des Farbstoffs eine Polymermischung derselben Zusammensetzung aufweisen, hat auch die zweite Schicht 5 eine ausreichende Widerstandsfähigkeit gegen Abrieb, um die Funktionsfähigkeit des Kabels zu erhalten. Die Sichtbarkeit der zweiten Schicht 5 dient als Anzeige für den Abnutzungszustand des Kabels, die ohne weiteres sichtbar ist.

Fig. 3 zeigt den Zustand eines Abschnitts eines Kabels nach weiterer Abnutzung, insbesondere nach weiterem Abrieb. Hier wird deutlich, dass die weitere Abnutzung dazu führt, dass innerhalb der von der ersten Schicht 4 des Mantels gebildeten Fläche auch die dritte Schicht sichtbar wird und eine Anzeige bildet. Bei einem Abrieb innerhalb einer Ebene bleibt zwischen der dritten Schicht 6 und der ersten Schicht 4 auch ein Abschnitt der zweiten Schicht 5 sichtbar, wie in Fig. 3 dargestellt ist.

## Patentansprüche

1. Kabel oder Leitung mit zumindest einem Leiter (1), der von einem Außenmantel (4, 5, 6) umfasst ist, wobei
der Außenmantel (4, 5, 6) zur Verwendung als Anzeigeeinrichtung für den Abnutzungszustand eine erste Schicht (4) aus einer ersten Polymermischung aufweist, die die Außenfläche des Kabels bildet und eine innerhalb der ersten Schicht (4) angrenzend angeordnete zweite Schicht (5) aus einer zweiten Polymermischung, die durchgängig eine von der Farbe der ersten Polymermischung abweichende Farbe hat, **dadurch gekennzeichnet, dass** innerhalb der zweiten Schicht (5) angrenzend eine dritte Schicht (6) aus einer dritten Polymermischung angeordnet ist, die durchgängig eine von der Farbe der ersten Polymermischung und/oder von der Farbe der zweiten Polymermischung abweichende Farbe hat und dass die Schichten des Außenmantels (4, 5, 6) aus derselben Polymermischung mit jeweils einem Farbstoff bestehen, der die Farbe der Schicht bildet und dass die Schichten des Außenmantels (4, 5, 6) entlang ihres Umfangs eine einheitliche Schichtdicke haben.

2. Kabel oder Leitung nach einem der voranstehenden Ansprüche, **dadurch gekennzeichnet, dass** die abweichende Farbe eine Kontrastfarbe oder eine Komplementärfarbe ist.

3. Kabel oder Leitung nach einem der voranstehenden Ansprüche, **dadurch gekennzeichnet, dass** der Außenmantel aus einer ersten, einer zweiten und einer innerhalb der zweiten angrenzend angeordneten dritten Schicht besteht und die Farben der Schichten eine der folgenden Kombinationen aufweisen:
| | zweite Schicht weiß bis gelb | zweite Schicht orange | zweite Schicht rot | zweite Schicht grün | zweite Schicht violett bis blau |
|---|---|---|---|---|---|
| erste Schicht schwarz | dritte Schicht rot oder blau | dritte Schicht rot oder blau | dritte Schicht weiß bis gelb, violett bis blau oder grün | dritte Schicht weiß bis gelb, orange, rot oder violett bis blau | dritte Schicht weiß bis gelb oder rot, orange oder grün |
| erste Schicht weiß | dritte Schicht rot, violett bis blau, grün oder schwarz | dritte Schicht rot oder, violett bis blau, grün oder schwarz | dritte Schicht gelb, violett bis blau, grün oder schwarz | dritte Schicht gelb bis orange, rot oder violett bis blau, oder schwarz | dritte Schicht gelb bis orange oder rot oder schwarz |
| erste Schicht violett | dritte Schicht grün oder schwarz | dritte Schicht grün oder schwarz | dritte Schicht grün, weiß, gelb oder schwarz | dritte Schicht rot, orange, gelb oder schwarz | - |
| erste Schicht orange | dritte Schicht grün oder schwarz | - | dritte Schicht grün, weiß oder schwarz | dritte Schicht violett bis blau, weiß oder schwarz | dritte Schicht grün, weiß oder schwarz |
| erste Schicht grün | dritte Schicht rot oder schwarz | dritte Schicht violett, blau oder schwarz | dritte Schicht weiß, gelb oder schwarz | - | dritte Schicht gelb, orange, weiß oder schwarz |
| erste Schicht grau | dritte Schicht rot oder blau | dritte Schicht rot oder blau | dritte Schicht weiß bis gelb, violett bis blau oder grün | dritte Schicht weiß bis gelb, orange, rot oder violett bis blau | dritte Schicht weiß bis gelb oder rot, orange oder grün |

4. Kabel oder Leitung nach einem der voranstehenden Ansprüche, **dadurch gekennzeichnet, dass** der Außenmantel (4, 5, 6) an einen Innenmantel (3), eine Schirmung und/oder eine Wicklung angrenzt.

5. Kabel oder Leitung nach einem der voranstehenden Ansprüche, **dadurch gekennzeichnet, dass** es in gegeneinander beweglichen Elementen einer Schleppkette angeordnet ist.

6. Kabel oder Leitung nach einem der voranstehenden Ansprüche, **dadurch gekennzeichnet, dass** der Außenmantel (4, 5, 6) entlang seines Radius eine einheitliche Schichtdicke aufweist.

7. Kabel oder Leitung nach einem der voranstehenden Ansprüche, **dadurch gekennzeichnet, dass** die zweite Schicht eine Dicke von 1 bis 30% der Dicke der ersten Schicht aufweist.

8. Kabel oder Leitung nach einem der Ansprüche 1 bis 6, **dadurch gekennzeichnet, dass** die Schichtdicken der Schichten des Außenmantels untereinander gleich sind.

9. Verwendung des Außenmantels (4, 5, 6) eines Kabels oder einer Leitung nach einem der voranstehenden Ansprüche als Anzeigeeinrichtung für den Abnutzungszustand des Kabels.

10. Verwendung nach Anspruch 9, bei der das Kabel oder die Leitung als mobiles und/oder zwischen zwei relativ zueinander beweglichen Halteeinrichtungen angeordnetes abriebbelastetes Kabel bzw. Leitung verwendet wird.

11. Verfahren zum Betrieb einer elektrischen Vorrichtung mit einem Kabel oder einer Leitung nach einem der Ansprüche 1 bis 8, das zwischen zwei relativ zueinander bewegten Halteeinrichtungen angeordnet ist und relativ gegen einen Abschnitt der Vorrichtung beweglich ist, mit den Schritten
- des Bewegens des Außenmantels (4, 5, 6) des Kabels in Kontakt mit dem Abschnitt der Vorrichtung,
- des Abnutzens des Außenmantels (4, 5, 6) und
- des abschnittsweisen Abtragens der ersten Schicht (4) des Außenmantels (4, 5, 6) bis zumindest die zweite Schicht (5) sichtbar wird.

12. Verfahren nach Anspruch 11, **dadurch gekennzeichnet, dass** das Sichtbarwerden der zweiten Schicht (5) des Außenmantels (4, 5, 6) als Anzeige für den Abnutzungszustand des Kabels verwendet wird.

13. Verfahren nach einem der Ansprüche 11 bis 12, **dadurch gekennzeichnet, dass** durch die Bewegung des Kabels in Kontakt mit dem Abschnitt der Vorrichtung die zweite Schicht (5) zumindest abschnittsweise abgetragen wird und die dritte Schicht (6) sichtbar wird.

14. Verfahren zur Herstellung eines Kabels oder einer Leitung nach einem der Ansprüche 1 bis 8, **dadurch gekennzeichnet, dass** die den Außenmantel (4, 5, 6) bildenden Polymermischungen mit ringförmigem Querschnitt auf die von dem Außenmantels umfassten Elemente des Kabels extrudiert werden.

## Claims

1. Cable or line having at least one conductor (1) which is surrounded by an outer sheath (4, 5, 6), wherein the outer sheath (4, 5, 6), for use as an indicator device for the state of wear, has a first layer (4) which is composed of a first polymer mixture which forms the outer surface of the cable, and ha s a second layer (5) which is arranged in an adjoining manner within the first layer (4) and is composed of a second polymer mixture which has a c o nsiste nt colour which differs from the colour of the first polymer mixture, **characterized in that** a third layer (6) which is composed of a third polymer mixture is arranged in a n adjoining manner within the se c o nd layer (5), the said third polymer mixture having a consistent colour which differs from the colour of the first polymer mixture and/or from the colour of the second polymer mixture, and **in that** the layers of the outer sheath (4, 5, 6) are composed of the same polymer mixture containing a respective dye which forms the colour of the layer, and **in that** the layers of the outer sheath (4, 5, 6) have a uniform layer thickness along their circumference.

2. Cable or line according to claim 1, **characterized in that** the differing colouris a contrasting colour or complementary colour.

3. Cable or line according to either of the preceding claims, **characterised in that** the outer sheath is composed of a first, a second and a third layer which is arranged in an adjoining manner within the second layer, and the colours of the layers ha ve one of the following combinations:
| | second layer white to yellow | second layer orange | second layerred | second layer green | second layer violet to blue |
|---|---|---|---|---|---|
| first layer black | third layer red or blue | third layer red or blue | third layer white to yellow, violet to blue or green | third layer white to yellow, orange, red or violet to blue | third layer white to yellow or red, orange or green |
| first layer white | third layer red, violet to blue, green or black | third layer red or violet to blue, green or black | third layer yellow, violet to blue, green or black | third layer yellow to orange, red or violet to blue, or black | third layer yellow to orange or red or black |
| first layer violet | third layer green or black | third layer green or black | third layer green, white, yellow or black | third layer red, orange, yellow or black | |
| first layer orange | third layer green or black | | third layer green, white or black | third layer violet to blue, white or black | third layer green, white or black |
| first layer green | third layer red or black | third layer violet, blue or black | third layer white, yellow or black | | third layer yellow, orange, white or black |
| first layer grey | third layer red or blue | third layer red or blue | third layer white to yellow, violet to blue or green | third layer white to yellow, orange, red or violet to blue | third layer white to yellow or red, orange or green |

4. Cable or line according to one of the preceding claims, **characterized in that** the outersheath (4, 5, 6) adjoins an innersheath (3), a shield and/ora winding.

5. Cable or line according to one of the preceding claims, **characterized in that** it is arranged inelementsofa drag chain which can move in relation to one another.

6. Cable or line according to one of the preceding claims, **characterized in that** the outersheath (4, 5, 6) has a uniform layer thickness along its ra d ius.

7. Cable or line according to one of the preceding claims, **characterized in that** the second la ye r ha s a thickness of from 1 to 30% of the thickness of the first layer.

8. Cable or line according to one of claims 1 to 6, **characterized in that** the layer thicknesses of the layers of the outer sheath are the same as one another.

9. Use of the outer sheath (4, 5, 6) of a cable ora line according to one of the preceding claims as an indicator device for the state ofwearofthe cable.

10. Use according to claim 9, in which the cable ort he line is used as a mobile cable orline which is subject to friction and/oras a cable orline which is arranged between two holding devices, which can move relative to one another, and is subje c t to fric tio n.

11. Method for operating an electrical apparatus having a cable or a line according to one of claims 1 to 8 which is arranged between two holding devices which are moved relative to one another and which can move relative to a section of the apparatus, said method comprising the steps of
- moving the outer sheath (4, 5, 6) of the cable in contact with the section of the apparatus,
- wearing away of the outersheath (4, 5, 6) and
- removalin sections of the first layer (4) of the outersheath (4, 5, 6) down to at least the second layer (5) becoming visible.

12. Method according to claim 11, **characterized in that** the situation of the second layer(5) of the outersheath (4, 5, 6) becoming visible is used as an indicator of the state ofwearofthe cable.

13. Method according to either of claims 11 and 12, **characterized in that** the second layer (5) is removed at least in sections and the third layer (6) becomes visible due to the movement of the cable in contact with the section of the apparatus.

14. Method for producing a cable ora line according to one of claims 1 to 8, **characterized in that** the polymer mixtures which form the outersheath (4, 5, 6) are extruded with an annular cross section onto the elements of the cable which are surrounded by the outer sheath.

## Revendications

1. Câble ou ligne avec au moins un conducteur (1), qui est enveloppé d'une gaine extérieure (4, 5, 6), dans lequel/laquelle la gaine extérieure (4, 5, 6) présente, comme système d'indication du degré d'usure, une première couche (4) en un premier mélange polymère qui forme la surface extérieure du câble et une deuxième couche (5) en un deuxième mélange polymère, agencée en contact à l'intérieur de la première couche (4), qui possède en continu une couleur différente de la couleur du premier mélange polymère, caractérisé(e) en ce qu'une troisième couche (6) en un troisième mélange polymère est agencée en contact à l'intérieur de la deuxième couche (5), qui possède en continu une couleur différente de la couleur du premier mélange polymère et/ou de la couleur du deuxième mélange polymère, etence que lescouchesde la gaine extérieure (4, 5, 6) se composent du même mélange polymère avec chaque fois un colorant, qui forme la couleur de la couche et en ce que les couches de la gaine extérieure (4, 5, 6) présentent une épaisseurde couche unique le long de sa périphérie.

2. Câble ou ligne selon la revendication 1, caractérisé(e) en ce que la couleur différente est une couleur de contraste ouune couleur complémentaire.

3. Câble ou ligne selon l'une quelconque des revendications précédentes, caractérisé(e) en ce que la gaine extérieure se compose d'une première couche, d'une deuxième couche et d'une troisième couche agencée en contact à l'intérieur de la deuxième couche et les couleurs des couches présentent une des combinaisons suivantes:
| | Deuxième couche blanche à jaune | Deuxième couche orange | Deuxième couche rouge | Deuxième couche verte | Deuxième couche violette à bleue |
|---|---|---|---|---|---|
| Première couche noire | Troisième couche rouge ou bleue | Troisième couche rouge ou bleue | Troisième couche blanche à jaune, violette à bleue ou verte | Troisième couche blanche à jaune, orange, rouge ou violette à bleue | Troisième couche blanche à jaune ou rouge, orange ou verte |
| Première couche blanche | Troisième couche rouge, violette à bleue, verte ou noire | Troisième couche rouge ou violette à bleue, verte ou noire | Troisième couche jaune, violette à bleue, verte ou noire | Troisième couche jaune à orange, rouge ou violette à bleue, ou noire | Troisième couche jaune à orange ou rouge ou noire |
| Première couche violette | Troisième couche verte ou noire | Troisième couche verte ou noire | Troisième couche verte, blanc he, jaune ou noire | Troisième couche rouge, orange, jaune ou noire | |
| Première couche orange | Troisième couche verte ou noire | | Troisième couche verte, blanche ou noire | Troisième couche violette à bleue, blanche ou noire | Troisième couche verte, blanche ou noire |
| Première couche verte | Troisième couche rouge ou noire | Troisième couche violette, bleue ou noire | Troisième couche blanche, jaune ou noire | - | Troisième couche jaune, orange, blanche ou noire |
| Première couche grise | Troisième couche rouge ou bleue | Troisième couche rouge ou bleue | Troisième couche blanche à jaune, violette à bleue ou verte | Troisième couche blanche à jaune, orange, rouge ou violette à bleue | Troisième couche blanche à jaune ou rouge, orange ou verte |

4. Câble ou ligne selon l'une quelconque des revendications précédentes, caractérisé(e) en ce que la gaine extérieure (4, 5, 6) est adjacente à une gaine intérieure (3), un blindage et/ou un enroulement.

5. Câble ou ligne selon l'une quelconque des revendications précédentes, caractérisé(e) en ce qu'il est agencé dans des éléments mobiles l'un par rapport à l'autre d'une chaîne d'entraînement à raclettes.

6. Câble ou ligne selon l'une quelconque des revendications précédentes, caractérisé(e) en ce que la gaine extérieure (4, 5, 6) présente une épaisseur de couche unique le long de son rayon.

7. Câble ou ligne selon l'une quelconque des revendications précédentes, caractérisé(e) en ce que la deuxième couche présente une épaisseurde 1 à 30 % de l'épaisseur de la première couche.

8. Câble ou ligne selon l'une quelconque des revendications précédentes 1 à 6, caractérisé(e) en ce que les épaisseurs de couche des couches de la gaine extérieure sont égales les une aux autres.

9. Utilisation de la gaine extérieure (4, 5, 6) d'un câble ou d'une ligne selon l'une quelconque des revendications précédentes comme système d'indication du degré d'usure du câble.

10. Utilisation selon la revendication 9, dans laquelle le câble ou la ligne est utilisé(e) comme câble ou ligne soumis(e) à l'usure mobile et/ou agencé(e) entre des dispositifs de maintien mobiles l'un par rapport à l'autre.

11. Procédé de conduite d'un dispositif électrique avec un câble ou une ligne selon l'une quelconque des revendications 1 à 8, qui est agencé entre deux dispositifs de maintien déplacés l'un par rapport à l'autre et qui est mobile contre une partie du dispositif, comprenant les étapes suivantes:
- déplacer la gaine extérieure (4, 5, 6) du câble en contact avec la partie du dispositif,
- userla gaine extérieure (4, 5, 6), et
- abraserlocalementla première couche (4) de la gaine extérieure (4, 5, 6) jusqu'à ce qu'au moins la deuxième couche (5) soit visible.

12. Procédé selon la revendication 11, **caractérisé en ce que** l'on utilise l'apparition de la deuxième couche (5) de la gaine extérieure (4, 5, 6) comme indicateurdu degré d'usure du câble.

13. Procédé selon l'une des revendications 11 à 12, **caractérisé en ce que** l'on enlève au moins localement la deuxième couche (5) parle mouvement du câble en contactavec la partie du dispositif et on fait apparaître la troisième couche (6).

14. Procédé de fabrication d'un câble ou d'une ligne selon l'une quelconque des revendications 1 à 8, **caractérisé en ce que** l'on extrude les mélanges polymères formant la gaine extérieure (4, 5, 6) avec une section transversale annulaire sur les élémentsducâble enveloppésparla gaine extérieure.
